# EUROPÄISCHE PATENTSCHRIFT

(11) **EP 2 383 377 B1**
(45) Veröffentlichungstag und Bekanntmachung des Hinweises auf die Patenterteilung: **26.09.2012**
(21) Anmeldenummer: 10161488.1
(22) Anmeldetag: 29.04.2010
(51) Int. Cl.: D03D 13/00, D03D 25/00, D03D 41/00

(54) **Webmaschine und Verfahren zum dreidimensionalen Weben**
Loom and method for three dimensional weaving
Métier à tisser et procédé de tissage tridimensionnel

(43) Veröffentlichungstag der Anmeldung: 02.11.2011
(73) Patentinhaber: Groz-Beckert KG, 72458 Albstadt (DE)
(72) Erfinder: Kühl, Thomas, Dr., 88079 Kressbronn (DE); Durst, Frank, 72459 Albstadt (DE); Fehrenbacher, Eckhard, 72070 Tübingen (DE)
(74) Vertreter: Rüger, Barthelt & Abel

(56) Entgegenhaltungen:
- EP-A1- 0 302 012
- EP-A1- 0 922 798
- WO-A1-96/31643
- DE-A1- 3 915 085
- DE-A1- 4 137 082
- DE-A1- 19 816 666
- US-A- 2 998 030

## Beschreibung

Die Erfindung betrifft eine Webmaschine und ein Verfahren zum dreidimensionalen Weben. Gewebe sind ein häufig verwendetes Verstärkungsmittel in Verbundwerkstoffen. Die Gewebefasern werden dabei vorzugsweise auf Zug beansprucht. Für dreidimensional geformte Bauteile, wie sie zum Beispiel in Karosserie- oder Schiffsbau vorkommen, muss das in den Verbundwerkstoff eingebrachte Gewebe an die gewünschte Bauteilform angepasst werden.

Dies kann beispielsweise durch Aufschneiden des Gewebes in Teilstücke geschehen, die dann überlappend auf dem dreidimensionalen Bauteil angeordnet und einlaminiert werden können. Dieser Vorgang ist zeitaufwendig und teuer. Es wurde daher auch vorgeschlagen, das zweidimensionale Gewebe zu drapieren, wobei sich allerdings gedehnte Bereiche ergeben und sich die Gewebedichte im gedehnten Bereich verringert. Gegebenenfalls muss auch überschüssiges Material abgeschnitten oder in Falten übereinander gelegt werden.

Es sind auch maschinelle Verfahren und Vorrichtungen zur Herstellung von dreidimensionalen Geweben beschrieben.

Aus DE 41 37 082 C2 ist es bekannt, ein Riet mit Rietlamellen vorzusehen, die in Anschlagrichtung und in Schussfadenrichtung relativ zueinander verschiebbar angeordnet sind. Über die Rietlamellen werden die Kettfäden geführt und deren Abstand eingestellt, so dass eine räumliche Kontur erhalten werden kann. Eine ähnliche Anordnung beschreibt auch die US 5 465 762. Die dadurch erreichbare Kontur verändert das Gebilde aus einer flächigen zweidimensionalen Form in eine dreidimensionale Form während des Blattanschlags. Ein solcher Webvorgang ist relativ langsam. Häufig ist es erforderlich, die Ausgestaltung in die dreidimensionale Form durch zusätzliches Drapieren zu unterstützen.

Der Autor der EP 0 302 012 B1 schlägt vor, eine dreidimensionale Gewebeform durch sphärisch geformte Abzugswalzen herzustellen. Auch dabei wird das Gewebe nach dem Webvorgang gedehnt, um die gewünschte Form zu erhalten.

Bei dem aus EP 0 819 188 B1 bekannten Verfahren wird eine dreidimensional geformte Gewebezone dadurch gebildet, dass die Zahl der eingebundenen Kettfäden oder Schussfäden variiert oder dass die Bindungsart verändert wird. Der Abstand der Kettfäden wird durch die Veränderung des Abstandes der Rietlamellen erreicht. Das Riet ist fächerförmig ausgebildet, so dass der Abstand zwischen zwei benachbarten Rietlamellen variiert. Durch eine Verschiebung des Riets kann deswegen der Abstand zwischen zwei benachbarten Kettfäden eingestellt werden. Die Konturänderung entsteht beim Anschlagen des Schussfadens durch das Riet.

In DE 39 15 085 C2 wird eine Vorrichtung zum Herstellen eines dreidimensionalen Gewebes beschrieben, wobei zwischen der Fachbildevorrichtung und dem Gewebeabzug vor der Gewebekante ein Formkörper angeordnet ist, der die herzustellende Gewebeform aufweist. Der Formkörper kann aus mehreren Scheiben oder alternativ aus einer Reihe von einstellbaren Stößeln gebildet sein. Die gewünschte Form wird auch bei diesem Verfahren während des Anschlags des Schussfadens gebildet.

Es kann als Aufgabe der vorliegenden Erfindung angesehen werden, eine Webmaschine so wie ein Webverfahren zu schaffen, das die seither bekannten Verfahren und Vorrichtungen zum Herstellen von dreidimensionalen Geweben verbessert.

Diese Aufgabe wird durch eine Webmaschine mit den Merkmalen des Patentanspruches 1 sowie ein Verfahren mit den Merkmalen des Patentanspruches 12 gelöst. Erfindungsgemäß wird das dreidimensionale Gewebe direkt gewoben. Der Schussfaden wird in das geöffnete Webfach entlang einer Schussfadenbahn eingeschossen. Die Schussfadenbahn ist quer zur Einschussrichtung gekrümmt und weist demnach eine zweidimensionale Form auf. Auf diese Weise wird unmittelbar die dreidimensionale Gewebeform bereits durch den Fadenverlauf des Schussfadens erhalten. Vorzugsweise werden die Kettfäden zur Öffnung des Webfachs in eine Position gebracht, bei der die auf derselben Seite des Webfachs positionierten Kettfäden dem Verlauf der Schussfadenbahn folgen. Das geöffnete Webfach ist mithin an die Kontur der Schussfadenbahn angepasst. Dabei kann der Abstand der Kettfäden von der Schussfadenbahn vorgegeben und insbesondere konstant sein.

Die Schussfadenbahn wird bevorzugt mit Hilfe von Lamellen definiert, die zwischen den Kettfäden in das geöffnete Webfach hineinragen. Jede Lamelle kann eine in Richtung der Gewebekante offene Schussfadenausnehmung aufweisen. Die Schussfadenausnehmungen der Lamellen sind im Webfach entlang der Schussfadenbahn angeordnet. Beim Eintragen des Schussfadens wird dieser durch die Schussfadenausnehmungen der Lamellen hindurch transportiert und erhält auf diese Weise seinen gewünschten zweidimensionalen Verlauf. Durch die Schussfadenausnehmungen entsteht demnach ein Schussfadenkanal zur Führung des Schussfadens.

Die Lamellen sind vorzugsweise an einer gemeinsamen Barre gelagert. In ihrer Erstreckungsrichtung sind die Lamellen verschiebbar an der Barre angeordnet. Auf diese Weise kann durch Verschieben der Lamellen relativ zueinander sehr einfach die gewünschte Schussfadenbahn eingestellt werden. Die Position der Lamellen kann nach jedem Schusseintag verändert werden. Dadurch können dreidimensionale Gewebeformen mit stufenlosen Übergängen gebildet werden. Beim Ausführungsbeispiel bilden die Lamellen und die Barre das Riet der Webmaschine. Zum Anschlagen des Schussfadens ist das Riet schwenkbar gelagert. Die Lamellen dienen somit nicht lediglich zur Definition der Schussfadenbahn, sondern gleichzeitig zum Anschlagen des Schussfadens an die Gewebekante. Bevorzugt sind die Lamellen parallel zueinander an der Barre gelagert.

Zur Webfachbildung sind Litzen vorgesehen, die in Fachwechselrichtung bewegbar sind. Dadurch können die Kettfäden in die gewünschte Position gebracht werden. Bei einem bevorzugten Ausführungsbeispiel ist ein Litzenantrieb vorgesehen, mittels dem die Litzen unabhängig voneinander in Fachwechselrichtung positioniert werden können. Zur Bildung eines Webfachs mit der an die Schussfadenbahn angepassten Kontur werden die Kettfäden einer Gruppe mit vorgegebenem Abstand oberhalb der gewünschten Schussfadenbahn und die Kettfäden einer anderen Gruppe mit vorgegebenem Abstand unterhalb der Schussfadenbahn positioniert. Auf diese Weise wird der gewünschte Fachöffnungswinkel erhalten.

Die Litzen sind mit Ihrem dem Litzenantrieb entgegengesetzten Ende an einem gemeinsamen Litzenhalter befestigt. Zwischen der Litze und dem Litzenhalter ist ein elastisches Mittel vorgesehen, so dass die Litze durch die elastische Kraft des elastischen Mittels zum Litzenhalter hin gezogen und durch den Litzenantrieb in entgegengesetzte Richtung vom Litzenhalter weg bewegt werden kann. Übt der Litzenantrieb auf die Litze keine Kraft aus, ist diese durch das elastische Mittel in eine Ruhelage gebracht.

Zur Variation der Breite des hergestellten dreidimensionalen Gewebes können ein oder auch mehrere Kettfäden durch einen oder mehrere Kettfadenhalter erfasst und aufgetrennt werden. Für die etwaige spätere Wiederverwendung der aufgetrennten Kettfäden, kann eine Halteeinrichtung vorgesehen sein, die einen oder mehrere, vorzugsweise alle Kettfäden der Kettfadenschar aufnehmen und bereithalten kann. Auf diese Weise lässt sich beispielsweise die Breite des hergestellten Gewebes in Einschussrichtung variieren. Auch aus der Gewebemitte können einzelne Kettfäden entnommen werden, wenn zum Beispiel Öffnungen oder verknüpfungspunktfreie Zonen im Gewebe hergestellt werden sollen. Die entnommenen und bereitgehaltenen Kettfäden können mit Hilfe eines Greifers, eines Roboterarms oder ähnlichem dem Webprozess auch wieder zugeführt werden.

Die Webmaschine kann auch eine Schusseintragseinrichtung zum Eintragen des Schussfadens bzw. eine Abschneideinrichtung zum Abschneiden des Schussfadens aufweisen. Die Position dieser beiden Einrichtungen kann an die gewünschte Schussfadenbahn angepasst werden. Daher sind die Schusseintragseinrichtung und/oder die Abschneideinrichtung in Fachwechselrichtung verschiebbar angeordnet. Zur Anpassung an eine veränderte Breite des Gewebes in Schussfadenrichtung können die Schusseintragseinrichtung und/oder die Abschneideinrichtung auch in Schusseintragsrichtung verschiebbar angeordnet sein.

Der Transport des Schussfadens entlang der zweidimensionalen Schussfadenbahn wird vorzugsweise durch Fluiddüsen unterstützt. Die Fluiddüsen sind zwischen zwei Lamellen angeordnet und insbesondere an der Barre gelagert. Insbesondere sind die Fluiddüsen in Fachwechselrichtung verschiebbar an der Barre angeordnet, so dass der durch die Fluiddüse erzeugte Fluidstrom an die jeweils eingestellte Schussfadenbahn angepasst werden kann.

Vorteilhafte Ausgestaltungen der Erfindung ergeben sich aus den abhängigen Patentansprüchen sowie der Beschreibung. Die Beschreibung beschränkt sich auf wesentliche Merkmale der Erfindung. Die Zeichnung ist ergänzend heranzuziehen. Es zeigen:
Figur 1 eine schematische, perspektivische Darstellung der Webfachbildung,
Figur 2 eine schematische Darstellung des geöffneten Webfachs in Kettfadenrichtung,
Figur 3 eine schematische, perspektivische Darstellung der Lamellen zur Einstellung der gewünschten Schussfadenbahn und
Figuren 4 und 5 schematische Seitenansichten einer Webmaschine in blockschaltbildähnlicher Darstellung.

In den Figuren 4 und 5 ist nach Art eines Blockschaltbildes eine Webmaschine 10 dargestellt. Die Webmaschine 10 weist ein Spulengatter 11 auf, über das der Webmaschine 10 Kettfäden 12 zugeführt werden. Ein Haltegitter 13 ordnet die Kettfäden 12 in einer Einschussrichtung R (Figur 1) gleichmäßig nebeneinander an. Vom Haltegitter 13 aus verläuft jeder Kettfäden 12 durch ein Fadenauge 14 einer Litze 15. Die Kettfäden 12 erstrecken sich weiter zu einer Gewebekante 16, an der das bereits fertige gewobene Gewebe endet. Eine Abzugseinrichtung 17 zieht das bereits hergestellte Gewebe ab und sorgt dabei für den Transport der Kettfäden 12 in Abzugsrichtung A durch die Webmaschine 10. Beim Ausführungsbeispiel weist die Abzugseinrichtung 17 mehrere in Einschussrichtung R über die gesamte Gewebebreite verlaufende Abzugswalzen 18 auf, die ein oder mehreren federnd aneinander anpressbare Walzenpaare bilden können. Eine oder mehreren der Abzugswalzen 18 sind angetrieben.

Zur Fachbildung ist ein Litzenantrieb 22 vorgesehen, an den jede der Litzen 15 angeschlossen ist. Der Litzenantrieb 22 kann jede der Litzen 15 und somit auch deren Fadenauge 14 einzeln und somit unabhängig voneinander in einer Fachbildungs- oder Fachwechselrichtung F bewegen. Die Position der Litzen 15 bzw. der Fadenaugen 14 hängt von der eingestellten Bindung ab. Beispielsweise befindet sich bei einer Leinwandbindung in Schusseintragsrichtung R benachbarte Fadenaugen 14 abwechselnd auf der einen oder anderen Seiten einer Schussfadenbahn 23 (Figur 2). In Figur 2 ist schematisch ein geöffnetes Webfach 21 mit Leinwandbindung dargestellt. Der Litzenantrieb 22 kann beispielsweise wie der Antrieb einer Jacquard-Webmaschine ausgestaltet sein, sodass jede Litze 15 individuell bewegt werden kann. Als Litzenantrieb 22 können auch direkte Antriebe, beispielsweise Linearantriebe vorgesehen werden.

An ihren dem Litzenantrieb 22 entgegengesetzten Enden 24 sind die Litzen 15 unter Zwischenschaltung eines elastischen Mittels 25 mit einem gemeinsamen Litzenhalter 26 verbunden. Der Litzenantrieb 22 kann die Litzen entgegen der Kraft der elastischen Mittel 25 vom Litzenhalter 26 entfernen. Übt der Litzenantrieb 22 auf eine Litze 15 keine Kraft aus, so befindet sich diese in einer Ruhelage, in der das Fadenauge 14 den geringsten Abstand zum Litzenhalter 26 aufweist. Die elastischen Mittel 25 können beispielsweise durch Schraubenfedern gebildet sein.

Alternativ zu dem Einzellitzenantrieb kann die Fachbildung auch durch wenigstens drei Webschäfte gebildet werden. Jeder Webschaft weist dann einen Litzenantrieb 22 auf, an deren Litzen 15 beweglich angeordnet sind. Abhängig von der Form des zu webenden 3D-Gewebes, welches unterschiedliche Höhen der Fadenaugen 14 der Litzen 15 zu Folge hat, kann für jede Fadenaugenhöhe ein Webschaft vorgesehen sein. An diesem können mehrere Litzen angeordnet sein die dann gemeinsam in Fadenwechselrichtung F bewegt werden.

Wie aus Figur 1 hervorgeht ist in Abzugsrichtung A der Kettfäden 12 gesehen, in Verlängerung der Litzenanordnung außerhalb der Kettfadenschar 12 eine Schusseintragseinrichtung 30 angeordnet. Die Schusseintragsrichtung 30 dient zum Einschießen eines Schussfadens 32 in das geöffnete Webfach 21. Die Schusseintragseinrichtung 30 weist beim Ausführungsbeispiel einen Spulenkörper 31 zum Zuführen des Schussfadens 32 sowie eine Abschneideinrichtung (nicht dargestellt) zum Trennen des Schussfadens 32 von der Spule 31 auf. Der Schussfaden 32 wird beim hier beschriebenen Ausführungsbeispiel über eine Hauptdüse 33 in Einschussrichtung R eingeschossen. Hierfür erzeugt die Hauptdüse 33 einen Fluidstrom und vorzugsweise einen Luftstrom in Einschussrichtung R, der den Einschussfaden 32 mitnimmt. Alternativ hierzu könnte die Schusseintragseinrichtung 30 auch Projektile, Schiffchen oder Greifer aufweisen. Zur Anpassung an die zweidimensionale Schussfadenbahn 23 müsste der Greifer hinreichend elastisch verformbar sein.

Auf der der Schusseintragseinrichtung 30 gegenüberliegenden Seite der Kettfäden 12 ist eine Aufnahmeeinrichtung 37 angeordnet, die dazu dient, den eingetragenen Schussfaden 32 zu empfangen und zu positionieren.

Die Webmaschine 10 kann einzelne Kettfäden aus dem Webprozess herausnehmen. Beim Ausführungsbeispiel weist die Webmaschine 10 einen oder mehrere Kettfadenhalter 38 auf, der einen oder mehrere einzelne Kettfäden 12 auftrennen und im Bereich der Gewebekante 16 vor der Abzugseinrichtung 17 bereithalten kann. Hierfür wird der Kettfaden durch den Litzenantrieb 22 zunächst aus dem Fachbildungsbereich herausgefahren und anschießend durch den Kettfadenhalter 38 aufgetrennt und in Warteposition gehalten, wie dies schematisch am Beispiel des gestrichelt dargestellten Kettfadens 12a in den Figuren 4 und 5 veranschaulicht ist. Zum Ergreifen und Positionieren des aufzutrennenden Kettfadens 12a ist der Kettfadenhalter 38 bewegbar. Beispielsgemäß ist er um eine erste Schwenkachse 39 schwenkbar gelagert und radial zur ersten Schwenkachse 39 bewegbar. Die Webmaschine 10 kann mehrere Kettfadenhalter 38 aufweisen. Diese können auch in Einschussrichtung R bewegbar angeordnet sein.

Es ist auch möglich, dass die Webmaschine 10 eine Halteinrichtung 40 aufweist die mehrere Kettfäden aufnehmen kann. Vorzugsweise weist die Halteinrichtung 40 für jeden Kettfaden 12 der Kettfadenschar Mittel auf, die eine Kettfadenhalteposition bilden, so dass mehrere getrennte Kettfäden 12a einzeln und separat bereit gehalten werden können. Mit einem Kettfadenhalter 38 ist es möglich, mehrerer Kettfäden 12a aus der Kettfadenschar der Kettfäden 12 zu entnehmen und der Halteeinrichtung zuzuführen. Dazu ist der Kettfadenhalter 38 so ausgebildet, dass er einen aus dem Webprozess zu entnehmenden Kettfaden 12 unabhängig seiner Anordnung in der Kettfadenschar erfasst, abschneidet und dessen Ende an die Halteeinrichtung übergeben kann. Vorzugsweise weist der Kettfadenhalter 38 eine Lagerung auf, die ihm eine radiale und lineare Beweglichkeit ermöglicht, so dass er einen Kettfaden 12 unabhängig seiner Positionierung im Gewebe erfassen und der Halteeinrichtung zuführen kann. Der Kettfadenerfassungsraum des Kettfadenhalters 38 reicht vorzugsweise über die gesamte Breite der Kettfadenschar.

Durch das Entfernen von Kettfäden 12 aus dem Webprozess, kann beispielsweise die Breite des Gewebes in Einschussrichtung R variiert werden, wenn seitliche Kettfäden 12 am Rand des zu erstellenden Gewebes durch den Kettfadenhalter 38 aufgetrennt und in eine Warteposition überführt werden. Es besteht auch die Möglichkeit, nicht-randseitige Kettfäden 12 aufzutrennen und aus dem Webprozess zu entfernen, wenn beispielsweise Öffnungen oder verknüpfungsfreie Zonen im Gewebe erzeugt werden sollen. Dabei kann es notwendig sein, die überflüssigen Schussfäden bzw. Schussfadenabschnitte nach dem Weben aus der Mitte des Gewebes herauszutrennen.

Soll der stillgelegte Kettfaden 12a wieder dem Webprozess zugeführt werden, kann er vorzugsweise über den Kettfadenhalter 38 oder über eine andere nicht näher dargestellte Greifeinrichtung wieder zugeführt werden.

Der Kettfadenhalter 38 ist vorzugsweise zwischen einem Riet 43 und der Gewebekante 16 vorgesehen. Auf diese Weise kann sichergestellt werden, dass der Kettfaden erst unmittelbar im Bereich vor der Gewebekante 16 abgeschnitten und gehalten wird, so dass der Kettfaden 12 nach wie vor durch das Fadenauge 14 der Litze 15 und das Riet 43 geführt ist.

Wie Figur 3 zeigt, weist das Riet 43 mehrere parallel zueinander verlaufende Lamellen 44 auf, die an einer gemeinsamen Barre 45 in ihrer Erstreckungsrichtung E verschiebbar gelagert sind. Über einen Einstellantrieb 42 (Figur 4) werden die Lamellen 44 positioniert. In ihrem den Kettfäden 12 zugeordneten Endbereich 46 weist jede Lamelle 44 eine Schussfadenausnehmung 47 auf. Die Schussfadenausnehmung 47 ist beispielsgemäß durch drei Seiten der Lamelle 44 begrenzt. In Richtung zur Gewebekante 16 hin sind die Schussfadenausnehmungen 47 offen. Beim Ausführungsbeispiel haben die Schussfadenausnehmungen 47 eine quaderförmige Gestalt. Die Lamellen sind vorzugsweise ebenfalls quaderförmig konturiert. In Abwandlung zum beschriebenen Ausführungsbeispiel ist es auch möglich, die Kontur der Schussfadenausnehmungen 47 zur variieren und beispielsweise im Querschnitt gesehen beliebige mehreckige oder auch abgerundete Formen, insbesondere Kreissegmentformen, zu realisieren. Auch die Formgestaltung der Lamellen 44 kann abgewandelt werden.

Die Lamellen 44 ragen mit ihrem Endbereich 46 in das geöffnete Webfach 21 hinein. Diese Endbereiche 46 legen die Schussfadenbahn 23 fest, die der Schussfaden 32 durch das geöffnete Webfach 21 zurücklegen soll. Beispielsgemäß definieren die Schussfadenausnehmungen 47 gemeinsam die Schussfadenbahn 23. Die Schussfadenausnehmungen 47 bilden sozusagen einen Schussfadenkanal, durch den der Schussfaden 32 entlang der Schussfadenbahn 23 geführt wird. Dadurch, dass die Lamellen 44 unabhängig voneinander verschiebbar an der Barre 45 angeordnet sind, lassen sich beliebig gekrümmte Schussfadenbahnen 23 durch das Webfach 21 realisieren. Die Schussfadenbahn 23 erhält somit einen zweidimensionalen Verlauf.

Das Riet 43 ist schwenkbar um eine zweite Schwenkachse 50 (Figur 4) gelagert. Nach dem Schusseintrag wird das Riet 43 zum Anschlagen des Schussfadens 32 um die zweite Schwenkachse 50 zur Gewebekante 16 hin geschwenkt.

An der Barre 45 können Fluiddüsen 51 zwischen den Lamellen 44 angeordnet sein. Die Fluiddüsen 51 erzeugen einen Fluidstrom entlang der Schussfadenbahn 23. Hierzu weist die Fluiddüse 51 an ihrem der Schussfadenausnehmung 47 zugeordneten Ende 52 eine Fluidaustrittsöffnung auf, die das Fluid in Richtung der benachbarten Schussfadenausnehmung in Transportrichtung des Schussfadens 32 ausstößt. Das durch eine Fluiddüse 51 ausgestoßene Fluid ist in Figur 3 schematisch durch einen Pfeil 53 veranschaulicht. Die Fluiddüsen 51 sind parallel zu den Lamellen 44 in Erstreckungsrichtung E verschiebbar an der Barre 45 angeordnet, so dass die Fluidaustrittsöffnungen aufweisenden Enden 52 außerhalb der Schussfadenbahn 23 positioniert werden können. Das Ende 52 ist beispielsweise mit einem Abstand von wenigen Millimetern oder Zentimetern benachbart zur Schussfadenbahn 23 angeordnet. Der Einstellantrieb 42 dient zur Positionierung der Fluiddüsen 51. Bei dem hier dargestellten Ausführungsbeispiel des Riets 43 ist jeweils zwischen zwei Lamellen 44 eine Fluiddüse 51 vorgesehen. Die Anzahl der Fluiddüsen 51 kann jedoch auch geringer sein. Vorzugsweise erzeugen die Fluiddüsen 51 einen Luftstrom.

Die Anzahl der Lamellen 44 des Riets 43 richtet sich nach der Anzahl der verwendeten Kettfäden 12. Zwischen zwei benachbarten Lamellen 44 ist zumindest ein Kettfaden 12 vorgesehen, wobei auch andere Teilungen möglich sind, bei denen zwei oder mehr Kettfäden 12 zwischen zwei benachbarten Lamellen 44 verlaufen.

Die erfindungsgemäße Webmaschine 10 arbeitet wie folgt:

Der Litzenantrieb 22 bewegt die Litzen 15 und deren Fadenaugen 14 in die erforderliche Position, um das Webfach 21 zu öffnen. Dabei befindet sich eine erste Gruppe von Fadenaugen 55 (Figur 2) in Fachwechselrichtung F auf der einen Seite der Schussfadenbahn 23, während eine zweite Gruppe 56 von Fadenaugen 14 auf der in Fachwechselrichtung F gesehen jeweils anderen Seite der Schussfadenbahn 23 angeordnet ist. Der Abstand der durch die Fadenaugen 14 verlaufenden Kettfäden 12 einer Gruppe 55 bzw. 56 von der Schussfadenbahn 23, kann innerhalb einer Gruppe 55 bzw. 56 gleich sein. Dies hat dann zur Folge, dass das geöffnete Webfach im Verlauf der Schussfadenbahn 23 eine konstante Öffnungsweite aufweist. Es ist auch möglich, dass die Abstände der durch die Fadenaugen 14 verlaufenden Kettfäden 12 einer oder beider Gruppen 55, 56 variieren und somit ein Webfach 21 mit variabler Öffnungsweite im Verlauf der Schussfadenbahn 23 gebildet wird. Wie viele und welche Fadenaugen 14 zur jeweiligen Gruppe 55 bzw. 56 gehören und welche Abstände diese zu der Schussfadenbahn 23 einnehmen, hängt von der gewünschten Bindung und der Art und Weise ab, wie der Schuss eingetragen wird.

Über einen Einstellantrieb 42 werden die Lamellen 44 positioniert. Die Schussfadenausnehmungen 47 werden dabei innerhalb des geöffneten Webfachs 21 entlang der gewünschten Schussfadenbahn 23 angeordnet. Der Einstellantrieb 42 positioniert auch die Fluiddüsen 51.

Über die Schusseintragseinrichtung 30 wird der Schussfaden 32 eingeschossen und entlang der Schussfadenbahn 23 durch die Schussfadenausnehmungen 47 der Lamellen 44 transportiert. Dabei wird der Schussfadentransport durch die Fluiströme 53 aus den Fluiddüsen 51 unterstützt. Die Aufnahmeeinrichtung 37 erfasst und positioniert den Schussfaden 32. Der eingetragene Schussfaden 32 beschreibt bereits vor dem Anschlag an die Gewebekante 16 seinen gewünschten Verlauf zur Erzeugung eines dreidimensionalen Gewebes, der durch die Schussfadenbahn 23 vorgegeben wurde. Daran angepasst sind auch die Kettfäden 12 positioniert. In diesem Zustand wird der Schussfaden 32 an die Gewebekante 16 angeschlagen, indem das Riet 43 um die zweite Schwenkachse 50 geschwenkt wird.

Nach dem Anschlag wird das Riet 43 wieder von der Gewebekante 16 weg geschwenkt. Der Litzenantrieb 22 veranlasst die für den nächsten Schussfadeneintrag erforderliche Positionierung der Fadenaugen 14. Der Einstellantrieb 42 stellt die Lamellen 44 entsprechend der erforderlichen Schussfadenbahn 23 ein, deren Verlauf verändert gegenüber dem Verlauf der vorherigen Schussfadenbahn sein kann und positioniert die Fluiddüsen 51. Der Vorgang beginnt erneut. Im Ergebnis kann eine Schussfadenbahn 23 entstehen, deren Verlauf von Schusseintrag zu Schusseintrag verschieden ist.

Zur Anpassung an die Schussfadenbahn 23 können die Schusseintragseinrichtung 30 und/oder die Aufnahmeeinrichtung 37 in Fachwechselrichtung F verstellbar angeordnet sein. Zumindest eine dieser beiden Einrichtungen 30, 37 kann auch in Einschussrichtung R verschiebbar angeordnet sein, wenn die Länge des Schussfadens 32 reduziert werden soll, weil seitliche Kettfäden 12 über entsprechende Kettfadenhalter 38 aus dem Webvorgang herausgenommen werden, um ein schmaleres Gewebe herzustellen.

Die Erfindung betrifft eine Webmaschine 10 und ein Webverfahren zum unmittelbaren dreidimensionalen Weben, wobei der Schussfaden 32 bereits während des Schusseintrags seinen gewünschten zweidimensionalen Verlauf erhält. Die Position der Kettfäden 12 ist an die Schussfadenbahn 23 angepasst. Die Schussfadenbahn 23 wird durch Lamellen 44 definiert, die in das Webfach 21 zwischen den Kettfäden 12 hindurch eingreifen. Die Lamellen 44 sind einzeln verstellbar an einer gemeinsamen Barre 45 angeordnet, so dass die gewünschte Schussfadenbahn 23 durch Positionieren der Lamellen 44 eingestellt werden kann. Die Lamellen 44 und die Barre 45 bilden gleichzeitig das Riet 43, das zum Anschlagen des Schussfadens 32 an die Gewebekante 16 dient.

### Bezugszeichenliste:

- 10: Webmaschine
- 11: Spulengatter
- 12: Kettfaden
- 13: Haltegitter
- 14: Fadenauge
- 15: Litze
- 16: Gewebekante
- 17: Abzugseinrichtung
- 18: Abzugswalze
- 21: Webfach
- 22: Litzenantrieb
- 23: Schussfadenbahn
- 24: Ende v. 15
- 25: elastisches Mittel
- 26: Litzenhalter

- 30: Schusseintragseinrichtung
- 31: Spulenkörper
- 32: Schussfaden
- 33: Hauptdüse
- 37: Aufnahmeeinrichtung
- 38: Kettfadenhalter
- 39: erste Schwenkachse
- 40: Halteeinrichtung
- 42: Einstellantrieb
- 43: Riet
- 44: Lamelle
- 45: Barre
- 46: Endbereich v. 44
- 47: Schussfadenausnehmung
- 50: zweite Schwenkachse
- 51: Fluiddüse
- 52: Ende v. 51
- 53: Pfeil
- 55: erste Gruppe von Fadenaugen
- 56: zweite Gruppe von Fadenaugen
- A: Abzugsrichtung
- E: Erstreckungsrichtung
- F: Fachwechselrichtung
- R: Einschussrichtung

## Patentansprüche

1. Webmaschine zum dreidimensionalen Weben,
mit parallel zueinander angeordneten Litzen (15), die jeweils ein Fadenauge (14) für einen Kettfaden (12) aufweisen,
mit einem Litzenantrieb (22), der die Fadenaugen (14) der Litzen (15) unabhängig voneinander in einer Fachwechselrichtung (F) positioniert,
mit zwischen den Kettfäden (12) in das Webfach (21) hinein ragenden Lamellen (44),
**dadurch gekennzeichnet, dass**
die Lamellen (44) unabhängig voneinander in Fachwechselrichtung (F) positionierbar sind, und dazu dienen, eine zweidimensionale Schussfadenbahn (23) festzulegen, entlang der der Schussfaden (32) in das Webfach (21) eingetragen wird.

2. Webmaschine nach Anspruch 1,
**dadurch gekennzeichnet, dass** die Lamellen (44) jeweils eine zu einer Gewebekante (16) hin offene Schussfadenausnehmung (47) aufweisen, die die Schussfadenbahn (23) festlegen.

3. Webmaschine nach Anspruch 1,
**dadurch gekennzeichnet, dass** die Lamellen (44) verschiebbar an einer gemeinsamen Barre (45) gelagert sind.

4. Webmaschine nach Anspruch 3,
**dadurch gekennzeichnet, dass** die Lamellen (44) und die Barre (45) ein Riet (43) bilden.

5. Webmaschine nach Anspruch 1,
**dadurch gekennzeichnet, dass** der Litzenantrieb (22) eine Gruppe (55) der Fadenaugen (14) mit einem vorgegebenem Abstand auf der einen Seite der Schussfadenbahn (23) und eine andere Gruppe (56) der Fadenaugen (14) mit einem vorgegebenem Abstand auf der jeweils anderen Seite der Schussfadenbahn (23) positioniert.

6. Webmaschine nach Anspruch 1,
**dadurch gekennzeichnet, dass** die Litzen (15) an ihrem dem Litzenantrieb (22) entgegengesetzten Ende (24) über ein elastisches Mittel (25) an einem Litzenhalter (26) befestigt sind.

7. Webmaschine nach Anspruch 1,
**dadurch gekennzeichnet, dass** ein Kettfadenhalter (38) vorgesehen ist, der einen Kettfaden (12a) erfassen und trennen kann.

8. Webmaschine nach Anspruch 7,
**dadurch gekennzeichnet, dass** der Kettfadenhalter (38) zwischen einem Riet (43) und einer Gewebekante 16 angeordnet ist.

9. Webmaschine nach Anspruch 1,
**dadurch gekennzeichnet, dass** eine Halteeinrichtung (40) vorgesehen ist, die einen aufgetrennten Kettfaden (12a) aufnehmen kann.

10. Webmaschine nach Anspruch 9,
**dadurch gekennzeichnet, dass** die Halteeinrichtung (40) Mittel aufweist, die mehrere getrennte Kettfäden (12a) separat aufnehmen und bereithalten kann.

11. Webmaschine nach Anspruch 1,
**dadurch gekennzeichnet, dass** eine Schusseintragseinrichtung (30) zum Eintragen des Schussfadens (32) und/oder eine Aufnahmeeinrichtung (37) zum Aufnehmen des Schussfadens (32) in Fachwechselrichtung (F) positionierbar ist.

12. Webmaschine nach Anspruch 1,
**dadurch gekennzeichnet, dass** zwischen zwei Lamellen (44) eine Fluiddüse (51) angeordnet ist, um den Schussfadentransport zu unterstützen.

13. Verfahren zum dreidimensionalen Weben, **gekennzeichnet durch** folgende Schritte:
Öffnen eines Webfachs (21), dessen Verlauf einer zweidimensionalen Schussfadenbahn (23) folgt, **durch** Positionieren von Kettfäden (12),
Festlegen einer zweidimensionalen Schussfadenbahn (23) im geöffneten Webfach (21) **durch** Lamellen, die zwischen den Kettfäden in das geöffnete Webfach (21) hineinragen und unabhängig voneinander in Fachwechselrichtung (F) positionierbar sind und
Eintragen des Schussfadens (32) in das Webfach (21) entlang der zweidimensionalen Schussfadenbahn (23).

14. Verfahren nach Anspruch 13,
**dadurch gekennzeichnet, dass** die das geöffnete Webfach auf einer Seite begrenzenden Kettfäden (12) in Einschussrichtung (R) auf einer Bahn liegen, die dem Verlauf der zweidimensionalen Schussfadenbahn (23) folgt.

15. Verfahren nach Anspruch 13,
**dadurch gekennzeichnet, dass** zwischen den Kettfäden (12) in das Webfach (21) hinein ragenden Lamellen (44) unabhängig voneinander derart positioniert werden, dass sich ihre zu einer Gewebekante (16) hin offenen Schussfadenausnehmungen (47) auf der Schussfadenbahn (23) innerhalb des geöffneten Webfachs (21) befinden.

## Claims

1. Weaving machine for three-dimensional weaving,
with healds (15), which are arranged parallel to one another and have a respective thread eyelet (14) for a warp thread (12),
with a heald drive (22), which positions the thread eyelets (14) of the healds (15) independently of one another in a shed change direction (F),
with gliders (44) projecting between the warp threads (12) into the weaving shed (21), **characterised in that**
the gliders (44) can be positioned independently of one another in shed change direction (F) and serve to define a two-dimensional weft thread path (23), along which the weft thread (32) is inserted into the weaving shed (21).

2. Weaving machine according to claim 1, **characterised in that** the gliders (44) have a respective weft thread recess (47) open towards a selvedge (16), said recesses defining the weft thread path (23).

3. Weaving machine according to claim 1, **characterised in that** the gliders (44) are displaceably disposed on a common bar (45).

4. Weaving machine according to claim 3, **characterised in that** the gliders (44) and the batten (45) form a reed (43).

5. Weaving machine according to claim 1, **characterised in that** the heald drive (22) positions one group (55) of the thread eyelets (14) with a predetermined spacing on one side of the weft thread path (23) and another group (56) of the thread eyelets (14) with a predetermined spacing on the respective other side of the weft thread path (23).

6. Weaving machine according to claim 1, **characterised in that** at their end (24) opposed to the heald drive (22) the healds (15) are fastened to a heald holder (26) by means of an elastic element (25).

7. Weaving machine according to claim 1, **characterised in that** a warp thread holder (38) is provided, which can grasp and separate a warp thread (12a).

8. Weaving machine according to claim 7, **characterised in that** the warp thread holder (38) is arranged between a reed (43) and a selvedge (16).

9. Weaving machine according to claim 1, **characterised in that** a holding means (40) is provided, which can take up a separated warp thread (12a).

10. Weaving machine according to claim 9, **characterised in that** the holding means (40) has elements, which can take up multiple separated warp threads (12a) separately and hold them ready.

11. Weaving machine according to claim 1, **characterised in that** a weft insertion means (30) for inserting the weft thread (32) and/or a take-up means (37) for taking up the weft thread (32) can be positioned in shed change direction (F).

12. Weaving machine according to claim 1, **characterised in that** a fluid nozzle (51) is arranged between two gliders (44) to assist the weft thread transport.

13. Method for three-dimensional weaving, **characterised by** the following steps:
opening a weaving shed (21), the course of which follows a two-dimensional weft thread path (23), by positioning warp threads (12),
defining a two-dimensional weft thread path (23) in the opened weaving shed (21) by means of gliders, which project between the warp threads into the opened weaving shed (21) and can be positioned independently of one another in shed change direction (F), and
inserting the weft thread (32) into the weaving shed (21) along the two-dimensional weft thread path (23).

14. Method according to claim 13, **characterised in that** the warp threads (12) delimiting the opened weaving shed on one side lie in insertion direction (R) on a path, which follows the course of the two-dimensional weft thread path (23).

15. Method according to claim 13, **characterised in that** gliders (44) projecting between the warp threads (12) into the weaving shed (21) are positioned independently of one another in such a manner that their weft thread recesses (47) open towards a selvedge (16) are located on the weft thread path (23) inside the opened weaving shed (21).

## Revendications

1. Métier à tisser mécanique destiné au tissage tridimensionnel
comportant des lisses (15) disposées parallèlement les unes aux autres, qui présentent chacune un oeil pour fil (14) destiné à un fil de chaîne (12),
comportant un dispositif (22) d'entraînement des lisses qui positionne les oeils pour fil (14) des lisses (15) indépendamment les uns des autres, dans une direction de changement de foule (F),
comportant des lamelles (44) qui dépassent en pénétrant dans la foule (21) entre les fils de chaîne (12),
**caractérisé en ce que**
les lamelles (44) peuvent être positionnées indépendamment les unes des autres dans la direction de changement de foule (F) et servent à déterminer une piste (23) bidimensionnelle pour le fil de trame, le long de laquelle le fil de trame (32) est introduit dans la foule (21).

2. Métier à tisser mécanique selon la revendication 1,
**caractérisé en ce que** les lamelles (44) présentent chacune une échancrure (47) pour le fil de trame ouverte en direction du bord de tissage (16), lesquelles échancrures déterminent la piste (23) pour le fil de trame.

3. Métier à tisser mécanique selon la revendication 1,
**caractérisé en ce que** les lamelles (44) sont montées de façon coulissante sur une barre commune (45).

4. Métier à tisser mécanique selon la revendication 3,
**caractérisé en ce que** les lamelles (44) et la barre (45) forment un peigne (43).

5. Métier à tisser mécanique selon la revendication 1,
**caractérisé en ce que** l'entraînement des lisses (22) positionne un groupe (55) d'oeils pour fil (14) avec un écart prévu à l'avance d'un côté de la piste (23) pour fil de trame et un autre groupe (56) d'oeils pour fil (14) avec un écart prévu à l'avance de l'autre côté de la piste (23) pour fil de trame.

6. Métier à tisser mécanique selon la revendication 1,
**caractérisé en ce que** les lisses (15) sont fixées à leur extrémité (24) située à l'opposé de l'entraînement (22) de lisses, par l'intermédiaire d'un moyen élastique (25), sur un dispositif (26) de support de lisses.

7. Métier à tisser mécanique selon la revendication 1,
**caractérisé en ce qu'**un dispositif (28) de maintien de fils de chaîne est prévu, lequel peut saisir un fil de chaîne (12a) et l'isoler.

8. Métier à tisser mécanique selon la revendication 7,
**caractérisé en ce que** le dispositif (38) de maintien de fils de chaîne est disposé entre un peigne (43) et le bord de tissage (16).

9. Métier à tisser mécanique selon la revendication 1,
**caractérisé en ce qu'**un dispositif de retenue (40) est prévu, lequel peut recevoir un fil de chaîne isolé.

10. Métier à tisser mécanique selon la revendication 9,
**caractérisé en ce que** le dispositif de retenue (40) présente des moyens qui peuvent recevoir séparément plusieurs fils de chaîne isolés (12a) et les tenir prêts.

11. Métier à tisser mécanique selon la revendication 1,
**caractérisé en ce qu'**un dispositif (30) d'introduction de trame destiné à introduire le fil de trame (32) et/ou un dispositif de réception (37) destiné à recevoir le fil de trame (32) peut/peuvent être positionné/positionnés dans la direction (F) de changement de foule.

12. Métier à tisser mécanique selon la revendication 1,
**caractérisé en ce qu'**une buse pour fluide (51) est disposée entre deux lamelles (44) en vue d'aider au transport du fil de trame.

13. Procédé de tissage tridimensionnel, **caractérisé par** les étapes suivantes :
ouverture d'une foule (21) dont le parcours suit une piste (23) pour fil de trame à deux dimensions, par le positionnement de fils de chaîne (12),
détermination d'une piste (23) bidimensionnelle pour fil de trame dans la foule (21) ouverte au moyen de lamelles qui dépassent entre les fils de chaîne dans la foule (21) ouverte et peuvent être positionnées indépendamment les unes des autres dans la direction (F) de changement de foule, et
introduction du fil de trame (32) dans la foule (21) le long de la piste (23) pour fil de trame.

14. Procédé selon la revendication 13,
**caractérisé en ce que** les fils de chaîne (12) qui délimitent d'un côté la foule ouverte se situent dans la direction d'introduction (R) de la trame sur une piste qui suit le parcours de la piste (23) pour fil de trame bidimensionnel.

15. Procédé selon la revendication 13,
**caractérisé en ce que** des lamelles (44) qui dépassent en pénétrant dans la foule (21) entre les fils de chaîne (12) sont positionnées indépendamment les unes des autres de telle manière que leurs échancrures (47) pour fil de trame ouvertes en direction du bord de tissage (16) se trouvent sur la piste (23) pour fil de trame à l'intérieur de la foule (21) ouverte.
